# EUROPÄISCHE PATENTSCHRIFT

(11) **EP 0 012 916 B1**
(45) Veröffentlichungstag und Bekanntmachung des Hinweises auf die Patenterteilung: **11.07.1984**
(21) Anmeldenummer: 79105072.7
(22) Anmeldetag: 10.12.1979
(51) Int. Cl.: H01F 41/10, H01R 43/00

(54) **Anwickel- und Schneidvorrichtung**
Wrapping and cutting device
Dispositif d'enroulement et de découpage

(30) Priorität: 29.12.1978 DE 2856739
(43) Veröffentlichungstag der Anmeldung: 09.07.1980
(73) Patentinhaber: SIEMENS AKTIENGESELLSCHAFT, 80333 München (DE)
(72) Erfinder: Kaiser, Jürgen, D-8400 Regensburg (DE)

## Beschreibung

Die vorliegende Erfindung betrifft eine Anwikkel- und Schneidvorrichtung zum Anwickeln eines Drahtes an einen Stift, insbesondere Anschlussstift, für elektrische Spulen und zum Abtrennen des überstehenden Drahtes in einem Arbeitsgang, mit einer stationären Hülse, innerhalb der ein Dorn drehbar angeordnet ist, der eine zu seiner einen Stirnseite hin offene und im Wickelbereich erweiterte zentrische Bohrung aufweist, in die der Stift beim Anwickeln eintaucht, wobei die Bohrung mindestens im Wickelbereich einen wenigstens dem Wickeldurchmesser entsprechenden Durchmesser hat.

Bislang ist es üblich, von Hand und unter Zuhilfenahme einer Pinzette die Drähte an die Anschlussstifte, z. B. für elektrische Spulen und dergl. anzuwickeln und die überstehenden Drahtreste mittels eines Seitenschneiders abzutrennen. Soweit Vorrichtungen im Einsatz sind, zeichnen sich diese durch ihre erhebliche Aufwendigkeit aus.

So zeigt die US-A-3244202 eine Anwickel- und Schneidvorrichtung mit einem in einer Hülse geführten Dorn mit parallel zur Dornlängsachse verlaufender, randoffener Nut, die in eine Öffnung mündet, die mit einer Schneide zum Abtrennen eines in dieser Nut geführten Drahtes ausgestattet ist. Die Hülse besitzt dabei auf ihrer Mantelaussenfläche und zwar in ihrem zur Stirnseite gekehrten Bereich eine Kerbe bzw. Nut zur stationären Halterung eines Drahtendes. Zusätzlich enthält der Dorn eine zentrische Bohrung, die an der von der ·Öfsnung abgekehrten Stirnseite eine Erweiterung aufweist, die über eine aufwendig gestaltete Ausnehmung mit der Nut verbunden und mit einer Kante ausgestattet ist, die eine rechteckförmige «Umformung» des Drahtes bewirken soll. Diese bekannte Vorrichtung ist zum Anwickeln von Drähten mit rechteckförmigem Querschnitt an Anschlussstifte mit gleichfalls rechteckförmigem Querschnitt bestimmt. Je Anwickelvorgang wird hierbei das abisolierte Drahtende durch die Nut im Dorn geführt und das isolierte Teil in der Nut fixiert, wonach erst der eigentliche Anwickelvorgang einsetzt.

Der vorliegenden Erfindung liegt die Aufgabe zugrunde, eine Vorrichtung der eingangs genannten Art zu schaffen, mittels der in einfacher Weise das Anwickeln eines Drahtes an einen Stift und das Abtrennen des überstehenden Drahtrestes in einem einzigen Arbeitsgang erfolgen. Die Vorrichtung soll darüber hinaus noch bei Abständen der Abschlussstifte von weniger als 10 mm, wie dies z. B. bei Spulenkörpern der Fall sein kann, einsetzbar sein und sich zudem durch einen so geringen Raumbedarf auszeichnen, dass ggf. auch mehrere Vorrichtungen zusammengefasst werden können.

Zur Lösung dieser Aufgabe sieht die Erfindung bei einer Anwickel- und Schneidvorrichtung der eingangs genannten Art vor, dass die Hülse und der Dorn einen nach der einen Stirnseite und zur Mantelfläche der Vorrichtung hin offenen und zur Bohrung gerichteten, zur Mittelachse von Dorn und Hülse schrägen Schlitz aufweisen. Diese Schrägschlitze können bevorzugt tangential zur Bohrung gerichtet sein.

Zweckmässigerweise ist der Dorn mit einem Antrieb, z. B. Getriebe-Elektromotor gekoppelt, dessen Steuerung so gewählt ist, dass in der Start- bzw. Ausgangsstellung der Vorrichtung die Schrägschlitze der Hülse und des Dorns fluchten. Die Vorrichtung, deren Antrieb mittels eines Fussschalters betätigbar sein kann, ist z. B. auf einer Werkbank befestigbar, derart, dass diese in Richtung zum Anschlussstift weist.

Die Erfindung wird nachstehend anhand eines Ausführungsbeispiels näher erläutert. Es zeigt:
Fig. 1 in teilweise gebrochener und strichlinierter Darstellung eine Seitenansicht der Anwickel-und Schneidvorrichtung nach der Erfindung,
Fig. 2 eine Draufsicht auf die Vorrichtung nach Fig. 1,
Fig. 3 bis 6 die Wirkungsweise der Vorrichtung anhand von verschiedenen Arbeitsstellungen.

Gemäss Fig. 1 weist die Anwickel- und Schneidvorrichtung eine stationäre Hülse 2 auf. Innerhalb dieser Hülse ist ein Dorn drehbar gelagert. Der Dorn 1 besitzt eine zentrische Bohrung 3, die, wie dies bei 4 angedeutet ist, am Dorn-Stirnende erweitert ist. Die Länge und die lichten Weiten der Bohrung und der Erweiterung 4 sind bestimmt durch die maximale Anschlussstiftlänge, den Durchmesser des Anschlussstiftes und den Durchmesser des Anschlussstiftes samt Draht, d. h. den sogenannten Wickeldurchmesser. Die Tiefe des erweiterten Teiles 4 der Bohrung 3 richtet sich nach der gewünschten Wickellänge.

Der Dorn 1 und die Hülse 2 besitzen je einen nach ihrer einen Stirnseite hin offenen und zur Bohrung samtAusnehmung 4 gerichteten Schrägschlitz 5 bzw. 6.

Die Wirkungsweise dieser Vorrichtung ist wie folgt: Durch einen entsprechend gesteuerten Antrieb werden zunächst der Dorn 1 und die Hülse 2 in eine Stellung zueinander befördert, in der die beiden Schrägschlitze 5 und 6 fluchten. Anschlies.. send wird gemäss Fig. 3 und 4 ein Draht 11 in die Schrägschlitze eingelegt und z. B. ein Spulenkör.. per 10 samt Anschlussstift 7 in Pfeilrichtung B befördert, derart, dass der Anschlussstift (siehe Fig. 4) in die Bohrung 3 eintaucht.

Durch Betätigung z. B. eines Fussschalters wird über einen in der Zeichnung nicht dargestellten Antrieb, z. B. Getriebe-Elektromotor, der Dorn 1 in Pfeilrichtung A bewegt, wobei mit Beginn der Drehbewegung das überstehende Drahtende an der in Fig. 2 mit 8 bezeichneten Schnittkante abgeschert wird und die im Dorn verbleibende Drahtlänge sich beim Weiterdrehen des Dorns restlos um den Anschlussstift 7 wickelt. Die Länge "a" (siehe Fig. 1) bestimmt dabei die nach dem Ab scheren im Dorn verbleibende Drahtlänge und damit auch die Anzahl der Windungen des Drahtes um den Anschlussstift.

Nach der vorprogrammierten Anzahl der Dornumdrehungen wird der Dorn in Ausgangsposition gestoppt, so dass die Schrägschlitze 5, 6 wieder in zueinander fluchtender Stellung sind und schliesslich der Spulenkörper 10 samt angewickeltem Anschlussstift in Pteilrichtung C von der Vorrichtung abgehoben.

Bei richtiger Bemessung der Vorrichtung liegt der Draht eng am Anschlussstift an, ist dicht an dicht gewickelt und kein nach aussen stehendes Drahtende vorhanden.

## Patentansprüche

1. Anwickel- und Schneidvorrichtung zum Anwickeln eines Drahtes (11) an einen Stift (7), insbesondere Anschlussstift, für elektrische Spulen und zum Abtrennen des überstehenden Drahtes in einem Arbeitsgang, mit einer stationären Hülse (2), innerhalb der ein Dorn (1) drehbar angeordnet ist, der eine zu seiner einen Stirnseite hin offene und im Wickelbereich (4) erweiterte zentrische Bohrung (3) aufweist, in die der Stift beim Anwickeln eintaucht, dass die Bohrung (3) mindestens im Wickelbereich (4) einen wenigstens dem Wickeldurchmesser entsprechenden Durchmesser hat, dadurch gekennzeichnet, dass die Hülse (2) und der Dorn (1) einen nach der einen Stirnseite und zur Mantelfläche der Vorrichtung hin offenen und zur Bohrung gerichteten, zur Mittelachse von Dorn und Hülse schrägen Schlitz (5, 6) aufweisen.

2. Anwickel- und Schneidvorrichtung nach Anspruch 1, dadurch gekennzeichnet, dass die Schrägschlitze (5 bzw. 6) tangential zur Bohrung (3, 4) gerichtet sind.

3. Anwickel- und Schneidvorrichtung nach Anspruch 1, dadurch gekennzeichnet, dass der Dorn (1) mit einem Antrieb gekoppelt ist, in dessen Startstellung die Schrägschlitze (5, 6) des Dorns (1) und der Hülse (2) fluchten.

## Claims

1. A wrapping and cutting device for winding a wire (11) onto a pin (7), in particular a connecting pin, for electrical coils, and for severing the projecting wire in one operating step, comprising a stationary sleeve (2) within which a mandrel (1) is rotatably arranged, said mandrel having a central bore (3) which is open towards one end face and is widened in the wrapping region (4), and into which the pin moves during winding; the bore (3), at least in the winding region, having a diameter which at least corresponds to the winding diameter, characterised in that the sleeve (2) and the mandrel (1) have a slot (5, 6) which is open towards the one end face and to the generated surface of the device and which is directed to the bore transversely to the central axis of the mandrel and sleeve.

2. A wrapping and cutting device according to Claim 1, characterised in that the transverse slots (5 and 6) are directed so as to be tangential to the bore (3, 4).

3. A wrapping and cutting device according to Claim 1, characterised in that the mandrel (1) is coupled to a drive means in the starting position of which the transverse slots (5, 6) of the mandrel (1) and the sleeve (2) are in alignment.

## Revendications

1. Dispositif d'enroulement et de découpage pour enrouler un fil (11) sur une cheville (7, en particulier cheville de raccordement, pour des bobines électriques, et pour séparer le fil débordant en une phase opératoire, avec une douille fixe (2) dans laquelle est monté à rotation un mandrin (1) qui présente un perçage (3) ouvert au niveau de l'un de ses côtés frontaux et centralement élargi dans la zone de l'enroulement (4), et dans lequel pénètre la cheville lors de l'enroulement, ledit perçage (3) possédant, au moins dans la zone d'enroulement, un diamètre qui correspond au moins au diamètre de l'enroulement, caractérisé par le fait que la douille (2) et le mandrin (1) comportent respectivement une fente (5, 6) ouverte vers ledit côté frontal et vers la surface latérale du dispositif et dirigée vers le perçage et oblique par rapport à l'axe médian du mandrin et de la douille.

2. Dispositif d'enroulement et de découpage selon la revendication 1, caractérisé par le fait que les fentes bbliques (5 et 6) sont dirigées tangentiellement par rapport aux perçages (3, 4).

3. Dispositif d'enroulement et de découpage selon la revendication 1, caractérisé par le fait que le mandrin (1) est relié à l'entraînement dans la position de démarrage duquel les fentes obliques (5, 6) du mandrin (1) et de la douille (2) sont alignées.
